# EUROPÄISCHE PATENTSCHRIFT

(11) **EP 0 015 373 B1**
(45) Veröffentlichungstag und Bekanntmachung des Hinweises auf die Patenterteilung: **20.01.1982**
(21) Anmeldenummer: 80100307.0
(22) Anmeldetag: 22.01.1980
(51) Int. Cl.: F27D 5/00, C21D 9/00

(54) **Glühkorb**
Annealing box
Cuve à recuire

(30) Priorität: 08.02.1979 DE 2904722
(43) Veröffentlichungstag der Anmeldung: 17.09.1980
(73) Patentinhaber: Klefisch, Rudolf, D-5000 Köln 41 (DE)
(72) Erfinder: Klefisch, Rudolf, D-5000 Köln 41 (DE)
(74) Vertreter: Selting, Günther, Dipl.-Ing.

## Beschreibung

Die Erfindung betrifft einen Glühkorb mit einem einen umlaufenden Rand aufweisenden Bodenrost, von dessen Rand vertikale Streben nach oben abstehen, und mit einem die oberen Enden der Streben verbindenden Rahmen.

Glühkörbe zum Transport des Glühgutes durch den Glühofen und auch zum Abschrecken des Glühgutes in Abschreckflüssigkeit sind grossen Temperaturschwankungen und örtlichen Temperaturdifferenzen ausgesetzt, so dass sie grosse Wärmespannungen erleiden. Beim Eintreten eines mit Glühgut gefüllten Glühkorbes in einen Ofen erwärmt sich zuerst der untere und obere Rand des Glühkorbes, während der Boden zunächst durch das Glühgut noch kalt gehalten wird. Durch die unterschiedliche Erwärmung kommt es zu Verwerfungen und Brüchen des Glühkorbes.

Bei einem bekannten Glühkorb (DE-A-22 05 579) ist der obere Rahmen an mehreren Stellen unterbrochen, so dass sich der obere Rahmen und der Rand des unteren Gitterrostes unterschiedlich ausdehnen können. Durch die Unterbrechungen des Rahmens wird jedoch die Festigkeit des Glühkorbes vermindert.

Ferner ist ein Glühkorb bekannt (DE-U-72 17 903), der einen rostartigen Boden aus Längs- und Querstäben aufweist. Die Enden dieser horizontalen Längs- und Querstäbe sind mit einem umlaufenden Band verbunden, von dem vertikale Streben, die den Rahmen tragen, abstehen. Der obere Rahmen ist gegenüber dem unteren Rand nach innen versetzt, um eine Stapelbarkeit mehrerer Glühkörbe zu erreichen. Bei derartigen Glühkörben brechen regelmässig in der Nähe der Ecken des unteren Randes die Stäbe des Rostes ab. Ursache für diese Brüche sind Wärmespannungen. Wird der Glühkorb in einen Ofen eingefahren, ergeben sich bei Temperaturdifferenzen von z.B. 200°C an dem Rand Längenänderungen von 3 mm, während der innerhalb des Randes liegende Rost sich im Strahlungsschatten befindet. Der Rost wird durch das Glühgut gekühlt und bleibt bis zur Durchglühung kälter als der Rand mit Rahmen. Bei der nachfolgenden Abschrekkung erkalten umgekehrt der Rahmen und der Rand früher als der Rost.

Zur Verminderung der temperaturbedingten Spannungen hat man bereits versucht, den oberen Rahmen und den unteren Rand des Glühkorbes an den vier Ecken zu unterbrechen. Solche Unterbrechungen können die Bruchgefahr aber nur wenig verringern. Die Vornahme weiterer Durchbrechungen an dem Korbverband verbieten sich, weil der Glühkorb dann seinen Zusammenhalt verlieren würde und ggf. nicht mehr stapelbar wäre.

Aufgabe der Erfindung ist es, einen Glühkorb der eingangs genannten Art so auszubildän;,dass trotz der hohen Temperaturunterschiede beim Erwärmen und Abkühlen des Glühkorbes keine zerstörenden Wärmespannungen auftreten und dennoch die Festigkeit des Glühkorbes bzw. dessen Zusammenhalt erhalten bleibt.

Zur Lösung der Aufgabe ist erfindungsgemäss vorgesehen, dass mindestens einige horizontale Streben des Bodenrostes mit dem Rand durch Kupplungsstücke verbunden sind, die ein seitliches Spiel ermöglichen.

Infolge der Kupplungsstücke können sich die Streben des Bodenrostes gegenüber der Einheit aus dem unteren Rand und den vertikalen Streben verschieben, ohne dass zerstörende Materialspannungen auftreten. Der obere Rahmen und der untere Rand können sich daher unabhängig von den Streben des Bodenrostes ausdehnen oder zusammenziehen, wodurch die Bruchgefahr beseitigt oder mindestens verringert ist.

Kupplungsstücke brauchen nicht an allen Verbindungsstellen von Streben des Bodenrostes mit dem Rand vorgesehen zu werden, sondern vorzugsweise nur in der Nähe der Ecken des Glühkorbes. In den Mittelbereichen der Randleisten können die Streben des Bodenrostes fest bzw. einstückig mit den Randleisten verbunden sein. Erst ab einer gewissen Entfernung von der Randleistenmitte sollten Kupplungsstücke, die ein Spiel ermöglichen, vorgesehen werden.

Zur Realisierung der Kupplungsstücke sind an dem Rand vorzugsweise jeweils zwei seitliche Backen angebracht, zwischen die das Ende einer Strebe des Bodenrostes ragt, und die Backen und die Strebe weisen miteinander fluchtende Löcher auf, durch die ein Stab hindurchgesteckt ist.

Auf diese Weise entsteht eine scharnierartige Verbindung mit seitlichem Spiel, um jeweils eine vertikale Strebe mit einer der Streben des Bodenrostes mit Spiel zu verbinden. Eine derartige Kupplung ermöglicht nicht nur ein seitliches Spiel, sondern in Grenzen auch eine Drehung der beiden Kupplungselemente relativ zueinander um den Stab als Achse herum. Der Stab kann in üblicherweise gegen axiales Herausgleiten aus dem Kupplungsstück gesichert werden. Es ist auch möglich, einen einzigen Stab durch mehrere Kupplungsstücke, die axial zueinander ausgerichtet sind, hindurchgehen zu lassen.

In vorteilhafter Weiterbildung der Erfindung sind die oberen Enden der Backen durch ein im Längsschnitt bogenförmiges Querstück verbunden und die zwischen die Backen ragende Strebe weist ein nach oben abgerundetes Ende auf. Zur Begrenzung der Schwenkfreiheit können das Querstück und die Strebe Anschläge aufweisen. Die Kupplung, mit der vertikale Streben mit horizontalen Streben verbunden sind, hat im Querschnitt etwa die Form eines Sattels mit beidseitigen Begrenzungen und Anschlagflächen zur Begrenzung der Schwenkbewegung um die Stabachse herum.

Zur Vermeidung thermischer Materialspannungen in dem Rand kann der Rand aus mehreren lose miteinander verbundenen Randleisten bestehen. An den Verbindungsstellen kann eine der Randleisten eine Öse aufweisen, durch die die andere Randleiste hindurchgeht. Hierbei weist die andere Randleiste Anschläge zur Begrenzung ihrer Verschiebbarkeit in der Öse auf. Durch derartige Verbindungsstellen wird die Festigkeit des Randes nur unwesentlich verringert, während andererseits das für die Ausdehnung benötigte Spiel ermöglicht wird.

Der Glühkorb lässt sich ohne weiteres als stapelbare Konstruktion ausführen. Dabei ist der obere Rahmen gegenüber dem unteren Rahmen nach innen versetzt und die Unterseiten der Streben des Rostes sind an ihren Enden zur Bildung eines Aufstandlagers für den oberen Rahmen eines unteren Glühkorbes eingezogen.

Im folgenden wird unter Bezugnahme auf die Figuren ein bevorzugtes Ausführungsbeispiel der Erfindung näher erläutert.

Es zeigen:
Figur 1 eine perspektivische Ansicht des Glühkorbes,
Figur 2 in vergrössertem Masstab eine Draufsicht auf eine Ecke des Glühkorbes,
Figur 3 einen Schnitt entlang der Linie 111-111 der Figur 2 und
Figur 4 einen Teilschnitt durch einen Pfeiler zur Unterstützung gestapelter Glühkörbe.

Der in Figur 1 dargestellte Glühkorb weist einen Bodenrost 10 auf, der aus Längsstreben 12 und Querstreben 11 besteht. Die Längsstreben 12 und die Querstreben 11 ergeben ein Gitternetz, dessen Kreuzungspunkte aus giesstechnischen Gründen als Ringe 13 ausgebildet sind. Der Bodenrost 10 weist einen unteren Rand 14 auf, der aus einer hochkant stehenden Leiste besteht. Von dem Rand 14 aus ragen die vertikalen Streben 15 nach oben. An ihren oberen Enden tragen die vertikalen Streben 15 den Rahmen 16. Dieser besteht ebenfalls aus einer hochkant stehenden Leiste, die jedoch gegenüber dem Rand 14 zur Erzielung der Stapelbarkeit nach innen versetzt angeordnet ist.

Der Rand 14 besteht aus miteinander verbundenen Randleisten, von denen die Randleisten 141 in Längsrichtung und die Randleisten 142 in Querrichtung liegen. An den Eckpunkten sind die Randleisten 141 und 142 gemäss Figur 2 miteinander verbunden. Die Randleiste 141 weist eine angeschweisste Öse 33 auf, die das Ende 17 der Randleiste 142 umgreift. Das Ende 17 weist ferner einen umgebogenen Ansatz 18 auf, der einen gegen die Öse 33 stossenden Vorsprung bildet und das Lösen der Verbindung verhindert. Ein weiterer Ansatz 19 befindet sich auf der gegenüberliegenden Seite der Öse 33 an dem Ende 17. Der Abstand der beiden Anschläge 18 und 19 ist etwas grösser als die Breite der Öse 33, so dass die Randleisten 141 und 142 sich mit Spiel gegeneinander bewegen können, aber nicht voneinander lösbar sind. Wie Figur 2 ausserdem zeigt, befindet sich die Öse 33 im Bereich der Querseite. Das Ende 17 der längslaufenden Randleiste 142 ragt über eine rechtwinklige Umbiegung 20 in der Querseite hinein, so dass es dieselbe Ausrichtung hat, wie die querlaufende Randleiste 141.

Auch der obere Rahmen 16 besteht aus zwei längslaufenden Rahmenleisten 161 und zwei querlaufenden Rahmenleisten 162. Die Rahmenleisten 161 und 162 sind in gleicher Weise miteinander verbunden, wie die Randleisten 141 und 142.

Wie Figur 1 zeigt, sind die in der Nähe der Ekken des Gitterrostes liegenden Querstreben 11 und Längsstreben 12 über Kupplungsstücke 21 mit den zugehörigen vertikalen Streben 12 bzw. mit dem Rand 14 verbunden. Bei dem vorliegenden Ausführungsbeispiel weisen entlang der längslaufenden Randleisten 141 jeweils die beiden der Ecke am nächsten liegenden Verbindungspunkte derartige Kupplungstücke 21 auf, während an den querlaufenden Randleisten 142, die kürzer sind, nur jeweils eine einzige Verbindungsstelle, die der Ecke am nächsten liegt, ein solches Kupplungsstück 21 besitzt. Die zur Mitte der Randleisten 141 und 142 liegenden Verbindungsstellen sind fest, d.h. an ihnen sind die vertikalen Streben 15 einstückig mit den Querstreben 11 bzw. den Längsstreben 12 verbunden. Sämtliche Teile des Glühkorbes bestehen aus einer schweissbaren Gusstahllegierung.

Die Konstruktion der Kupplungsstücke 21 geht aus den Figuren 2 und 3 hervor. Jedes Kupplungsstück weist zwei parallele Backen 22, 23 auf, die rechtwinklig von dem Rand 14 abstehen und einen Abstand voneinander haben. Zwischen die Backen 22, 23 ragt jeweils die betreffende Strebe 11 bzw. 12 des Bodenrostes. Durch eine Bohrung 24, die quer durch die Backen 22 und 23 und die betreffende Strebe 11 bzw. 12 hindurchgeht, ist ein Stab 25 hindurchgesteckt, der die betreffende Strebe zwischen den Backen 22 und 23 festhält. Das Kupplungsstück 21 bietet allerdings für die Strebe 11 bzw. 12 soviel Spiel, dass die erforderlichen Verschiebungen des Randes 14 relativ zu dem Bodenrost 10 möglich sind.

Die Backen 22 und 23 sind durch ein Querstück 26 (Fig. 3) miteinander verbunden, dessen dem Bodenrost 10 zugewandtes Ende eine Anschlagfläche 27 bildet, gegen die eine hochgezogene Nase 28 der Strebe 22 bzw. 12 schlägt. Durch Anschlagen der Nase 28 gegen die Anschlagfläche 27 wird die Schwenkbewegung um den Stab 25 als Achse herum begrenzt.

Senkrecht unter dem oberen Rand 16 sind die Enden der Strebe 11 bzw. 12 an ihren Unterseiten eingezogen. Die betreffenden Ausnehmungen 31 bilden ein Aufstandlager, das auf den oberen _{.} Rahmen 16 eines darunter angeordneten anderen Glühkorbs aufgestellt wird.

Wie aus Figur 2 zu ersehen ist, sind an den vorstehenden Enden des Stabes 25 Schweisspunkte 32 angebracht, die Verdickungen bilden, um zu verhindern, dass der Stab 25 in Längsrichtung aus den Kupplungsstücken 21 herausgezogen wird.

Aus Figur 3 ist zu ersehen, dass die längslaufenden Streben 12 des Gitterrostes 10 weiter nach unten vorstehen als die querlaufenden Streben 11. Die Streben 12 bilden somit Kufen zur Erleichterung des Verschiebens des Glühkorbes auf einer Unterlage.

Die Querwand 26 ist gemäss Figur 3 im Längsschnitt bogenförmig ausgebildet, und die Enden 33 der Streben 11 bzw. 12 sind in den Kupplungsstücken 21 ebenfalls abgerundet ausgebildet. Diese Formgebung trägt dazu bei, eine in Grenzen bewegbare Scharnierverbindung zu bilden.

Figur 4 zeigt die Befestigung eines Pfeilers 34 an dem Bodenrost 10. Ein Ring 35 des Bodenrostes 10 weist ein Innengewinde auf, in das das Aussengewinde am unteren Ende des Pfeilers 34 eingeschraubt ist. Der Pfeiler 34 steht senkrecht von dem Bodenrost 10 ab und unterstützt den Bodenrost eines über dem betreffenden Glübkorb gestapelten weiteren (nicht dargestellten) Glühkorbes.

Der Pfeiler 34 weist oberhalb des Gewindeabschnitts 36 einen umlaufenden, nach unten gerichteten Kragen 37 auf. Wenn sich auf dem Bodenrost 10 ein Drahtgewebeeinsatz 38 befindet, der ein Loch für den Durchtritt des Pfeilers 34 aufweist, dann wird der Rand des Loches des Drahtgewebeeinsatzes 38 von dem Kragen 37 übergriffen. Wird der Pfeiler 34 an dem Bodenrost 10 festgeschraubt, dann wird der Lochrand des Drahtgewebeeinsatzes 38 von dem Kragen 37 niedergedrückt, so dass kein Spalt entstehen kann, in dem sich Klein-Glühgut festhaken kann.

## Patentansprüche

1. Glühkorb mit einem einen umlaufenden Rand aufweisenden Bodenrost, von dessen Rand vertikale Streben nach oben abstehen, und mit einem die oberen Enden der Streben verbindenden Rahmen, dadurch gekennzeichnet, dass mindestens einige horizontale Streben (11, 12) des Bodenrostes (10) mit dem unteren Rand (14) durch Kupplungsstücke (21) verbunden sind, die ein seitliches Spiel ermöglichen.

2. Glühkorb nach Anspruch 1, dadurch gekennzeichnet, dass an dem Rand (14) jeweils zwei seitliche Backen (22, 23) vorgesehen sind, zwischen die das Ende (33) einer Strebe (11, 12) des Bodenrostes (10) ragt, und dass die Backen (22, 23) und die Strebe (11, 12) miteinanderfluchtende Löcher (24) aufweisen, durch die ein Stab (25) hindurchgesteckt ist.

3. Glühkorb nach Anspruch 2, dadurch gekennzeichet, dass die oberen Enden der Backen (22,23) durch ein im Längsschnitt bogenförmiges Querstück (26) verbunden sind, und dass die zwischen die Backen ragende Strebe (11, 12) ein nach oben abgerundetes Ende (33) aufweist.

4. Glühkorb nach Anspruch 2 oder 3, dadurch gekennzeichnet, dass das Querstück (26) und die Strebe (11,12) Anschläge (27, 28) zur Begrenzung der Schwenkfreiheit aufweisen.

5. Glühkorb nach einem der Ansprüche 1 bis 4, dadurch gekennzeichnet, dass Kupplungsstücke (21) nur an den in der Nähe der Ecken des Randes (14) liegenden Verbindungsstellen zwischen Rand (14) und Rost (10) vorgesehen sind, während die im Mittenbereich der Randleisten (141, 142) liegenden Verbindungen zwischen Rand und Rost fest sind.

6. Glühkorb nach einem der Ansprüche 1 bis 5, dadurch gekennzeichnet, dass der Rand (14) aus mehreren lose miteinander verbundenen Randleisten (141,142) besteht.

7. Glühkorb nach Anspruch 6, dadurch gekennzeichnet, dass an den Verbindungsstellen eine der Randleisten (141,142) eine Öse (33) aufweist, durch die die andere Randleiste hindurchgeht, und dass die andere Randleiste Anschläge (18, 19) zur Begrenzung ihrer Verschiebbarkeit in der Öse (33) aufweist.

8. Glühkorb nach einem der vorhergehenden Ansprüche, dadurch gekennzeichnet, dass der obere Rahmen (16) gegenüber dem unteren Rand (14) nach innen versetzt ist, und dass die Unterseiten der Streben (11, 12) des Bodenrostes (10) an ihren Enden zur Bildung eines Aufstandlagers für den oberen Rahmen (16) eines unteren Glühkorbes eingezogen sind.

9. Glühkorb nach einem der vorhergehenden Ansprüche, dadurch gekennzeichnet, dass an dem Bodenrost (10) mindestens ein Pfeiler (34) verschraubt ist, der einen seitlich abstehenden Kragen (37) aufweist, welcher einen Drahtgewebeeinsatz (38) gegen den Bodenrost drückt.

## Claims

1. Heat treating basket comprising a grating surrounded by a rim and having vertical struts projecting upwardly, and a frame connecting the upper ends of the struts, characterized in that at least some horizontal struts (11,12) of the bottom grating (10) are connected with the lower rim (14) by coupling members (21) to permit a lateral clearance.

2. Heat treating basket according to claim 1, characterized in that at the rim (14) two lateral jaws (22,23) are provided between which the end (33) of a strut (11, 12) of the bottom grating (10) protrudes and that the jaws (22, 23) and the strut (11, 12) have aligned holes (24) through which a bar (25) is inserted.

3. Heat treating basket according to claim 2, characterized in that the upper ends of the jaws (22, 23) are connected by a cross member (26) having an arcuate longitudinal section and that the strut (11, 12) protruding between the jaws has a round upper end (33).

4. Heat treating basket according to claims 2 or 3, characterized in that the cross member (26) and the strut (11, 12) have stops (27, 28) to limit the swivelling movement.

5. Heat treating basket according to one of the preceding claims 1 to 4, characterized in that the coupling members (21) are only provided at the connecting points between the rim (14) and the grating (10) near the corners of the rim (14) while, in the central area of the rim rods (141, 142) the connections between the rim and the grating are rigid.

6. Heat treating basked according to one of the preceding claims 1 to 5, characterized in that the rim (14) is formed by several loosely connected rim rods (141,142).

7. Heat treating basket according to claim 6, characterized in that at the connecting points, one of the rim rods (141, 142) is prodived with an eye (33) through which the other rim rod extends and that the other rim rod has stops (18, 19) to limit its displaceability in the eye (33).

8. Heat treating basket according to one of the preceding claims characterized in that the upper frame (16) is offset to the inside with respect to the lower rim (14) and that the bottom surfaces of the struts (11, 12) of the bottom grating (10) are retracted at their ends to form a support for the upper frame (16) of a lower heat treating basket.

9. Heat treating basket according to one of the preceding claims, characterized in that at least one pillar (34) is screwed at the bottom grating (10) and has a laterally projecting collar (37) to compress a wire netting mat (38) against the bottom grating.

## Revendications

1. Panier de recuit comptant une grille de fond pourvue d'une bordure périphérique dont des barres verticales partent de bas en haut, ainsi qu'un cadre reliant entre elles les extrémités supérieures desdites barres verticales, caractérisé en ce que quelques-unes au moins des barres horizontales (11, 12) de la grille de fond (10) sont assemblées avec la bordure inférieure (14) par l'intermédiaire de pièces d'accouplement (21) permettant un jeu latéral.

2. Panier selon la revendication 1, caractérisé en ce que la bordure (14) comporte respectivement deux joues latérales (22, 23) entre lesquelles pénètre l'extrémité (33) d'une barre (11, 12) de la grille de fond (10) et que les joues (22, 23) et la barre (11, 12) présentent des trous (24) alignés entre eux, dans lesquels passe un barreau (25).

3. Panier selon la revendication 2, caractérisé en ce que les extrémités supérieures des joues (22, 23) sont reliées entre elles par une pièce transversale (26) ayant en coupe longitudinale la forme d'un arc et que la barre (11, 12) qui pénètre entre lesdites joues présente une extrémité (33) arrondie vers le haut.

4. Panier selon les revendications 2 ou 3, caractérisé en ce que la pièce transversale (26) et la barre (11, 12) présentent l'une et l'autre des butées (27, 28) afin de limiter la liberté de rotation.

5. Panier selon l'une des revendications 1 à 4, caractérisé en ce que des pièces d'accouplement (21) ne sont prévues qu'aux points de jonction entre la bordure (14) et la grille (10) situés à proximité des angles de ladite bordure (14), tandis que les points de jonction entre bordure et grille situés dans la partie médiane des barreaux de bordure (141, 142) sont des assemblages rigides.

6. Panier selon l'une des revendications 1 à 5, caractérisé en ce que la bordure (14) est constituée par plusieurs barreaux de bordure (141, 142) reliés entre eux par un assemblage lâche.

7. Panier selon la revendication 6, caractérisé en ce que l'un des barreaux de bordure (141, 142) présente, aux points de jonction, un oeillet (33) dans lequel passe l'autre barreau, tandis que ce dernier présente des butées (18, 19) permettant de limiter sa liberté de coulissement dans ledit ceillet (33).

8. Panier selon l'une des revendications précédentes, caracterisé en ce que le cadre supérieur (16) est décalé vers l'intérieur par rapport à la bordure inférieure (14) et que les faces inférieures des barres (11, 12) de la grille de fond (10) sont, à leurs extrémités, en retrait afin de former un support pour le cadre supérieur (16) d'un panier à recuit disposé au-dessous du premier.

9. Panier selon l'une des revendications précédentes, caractérisé en ce qu'au moins un pilier (34) est vissé dans la grille de fond (10), ledit pilier comportant un collet élargi latéralement lequel serre une pièce intercalaire en treillis de fils métalliques (38) contre la grille de fond.
